# FASCICULE DE BREVET EUROPEEN

(11) **EP 0 169 129 B1**
(45) Date de publication et mention de la délivrance du brevet: **09.03.1988**
(21) Numéro de dépôt: 85401305.9
(22) Date de dépôt: 27.06.1985
(51) Int. Cl.: A63B 69/34

(54) **Mannequin d'entrainement pour sports de combat**
Dummy für den Wettkampfsport
Training dummy for combat sports

(30) Priorité: 28.06.1984 FR 8410228
(43) Date de publication de la demande: 22.01.1986
(73) Titulaire: Anquetil, Jacques Charles Victorin, F-27300 BERNAY (FR)
(72) Inventeur: Anquetil, Jacques Charles Victorin, F-27300 BERNAY (FR)
(74) Mandataire: Lepeudry-Gautherat, Thérèse

(56) Documents cités:
- DE-C- 955 753
- US-A- 2 909 370

## Description

A l'entraînement, en boxe par exemple, les sportifs utilisent soit les services d'un entraîneur (sparring partenaire) soit un mannequin, le plus souvent rudi- mentairement constitué par une sorte de sac suspendu à hauteur d'homme. Ce mannequin présente plusieurs inconvénients dont celui de n'offrir au sportif qu'un petit nombre de réactions.

La présente invention entend proposer un nouveau mannequin de conception simple et robuste pour résister aux coups qu'il doit subirtout en permettant de reproduire la plupart des attitudes d'un combattant et de réagir de manière à simuler de très près les effets dynamiques d'un combat.

A cet effet l'invention a pour objet un mannequin pour l'entraînement aux sports de combat comportant au moins un buste et une tête, tel qu'il est connu du document US-A-2 909 370. Selon l'une des caractéristiques principales de l'invention, le buste comporte un élément d'armature longitudinal pourvu à sa partie supérieure, à la hauteur des omoplates, d'une platine transversale, ledit élément d'armature coopérant avec un support qui comprend:
- un fourreau tubulaire monté à rotation autour d'un élément vertical de fixation du support sur une structure fixe,
- une jambe de soutien coudée dont une extrémité coopère avec la partie inférieure dudit élément d'armature, et dont l'autre extrémité est articulée à la partie inférieure du fourreau autour de deux axes perpendiculaires entre eux et perpendiculaires à l'axe de rotation du fourreau,
- et un dispositif élastique attelé entre la partie supérieure du fourreau et la platine susdite dont l'effet tend à écarter la partie supérieure de l'élément d'armature dudit fourreau.

En outre, ledit fourreau comporte un moyen de réglage de sa position le long de l'élément vertical de fixation ainsi qu'un moyen de freinage réglable de sa rotation autour dudit élément de fixation vertical.

Par son articulation, qui peut avoir un équivalent sous la forme d'une rotule, la jambe de soutien peut débattre dans un plan vertical contre l'organe élastique donc en se rapprochant et s'éloignant de la verticale, le mannequin voyant ainsi son inclinaison modifié sous l'effet des coups. Elle peut également débattre dans un plan perpendiculaire au plan de débattement susdit en étant également rappelée par le dispositif élastique travaillant plutôt en «cisaillement». Elle peut enfin tourner autour de l'élément de fixation vertical. Ces trois degrés de libertés tous contrôlés soit par le réglage de la friction des articulations soit par l'organe élastique permettent au mannequin de réagir, sous l'effet des coups d'une manière assez semblable à celle d'un adversaire.

Le débattement vertical du mannequin sous l'effet dudit organe élastique est limité par une butée qui définit l'inclinaison maximale que peut prendre le mannequin.

Il sera par ailleurs avantageux que l'élément d'armature soit monté à coulissement à l'extrémité de ladite jambe de soutien sur laquelle il porte sous l'effet du poids du mannequin. Cela permet au mannequin d'encaisser des coups du genre uppercut.

Enfin, la tête peut être séparable du buste et y être attelée dans différentes orientations de préférence indexées.

L'invention sera mieux comprise au cours de la description donnée ci-après à titre d'exemple purement indicatif et non limitatif qui permettra d'en dégager les avantages et les caractéristiques secondaires.

Il sera fait référence aux dessins annexés dans lesquels:
la figure 1 est une vue de principe illustrant les dispositions générales de l'invention,
la figure 2 illustre par un schéma une variante de réalisation du mannequin selon l'invention.

En se reportant tout d'abord à la figure 1 on voit que le mannequin de l'invention comprend une tête 1 et un buste 2 représentés ici de manière schématique et séparés l'un de l'autre. Le buste 2 est pourvu d'une armature dorsale constituée par un tube 3 équipé à la hauteur des omoplates environ d'une platine arrière 4.

La partie inférieure 3La du tube est enfilée sur l'extrémité d'un support qui, dans sa position de repos, est inclinée par rapport à la verticale pour placer le mannequin comme représenté sur la figure, c'est-à-dire dans une position voisine de celle adoptée par un adversaire de combat (environ 5 degrés).

Le support du mannequin est donc constitué par un fourreau tubulaire 5 monté à rotation sur un élément vertical de fixation 6. Ce fourreau est équipé à sa partie supérieure d'un dispositif de freinage 7 de sa rotation sur l'élément 6. Ce dernier peut notamment être constitué par un collier pourvu d'une garniture de friction enserrant l'élément 6 et solidaire du fourreau 5. Un serrage plus ou moins énergique du collier constitue le moyen de réglage du freinage de la rotation.

A sa partie inférieure, le fourreau 5, comporte un mécanisme d'articulation de l'extrémité 8a. d'une jambe de soutien coudée 8 du mannequin. Ce mécanisme d'articulation comprend une chape 9 dont un élément 9a est solidaire du fourreau 5 tandis que son élément 9b. y est articulé autour d'un axe 10 horizontal. L'élément 9b reçoit par ailleurs à rotation autour d'un axe horizontal 11 la partie 8a susdite. Une plaque de butée 12 soldaire de l'élément 9b limite le débattement de la jambe de soutien 8 autour de l'axe 10 à une valeur fixe correspondant à l'inclinaison, au repos, du mannequin par rapport à la direction verticale (5 degrés).

La jambe de soutien 8 est pourvue à son autre extrémité d'une collerette 8b et d'un axe 13 qui constitue le pion sur lequel la partie inférieure 3a du tube est emmanchée à coulissement. Le mannequin repose ainsi par son propre poids sur la collerette 8b. Entre la platine 4 et une plaque 14 soudée au fourreau 5 susdit, on a placé un, ou de préférence deux ressorts 15 dont l'effet est de repousser le mannequin dans sa position la plus inclinée vers l'avant et, dans le cas de deux ressorts de maintenir et rappeler le mannequin autour de l'axe de rotation 11 susdit.

Le support de mannequin est réglable en hauteur le long de l'élément de fixation 6 pour permettre son adaptation à la taille du sportif qui s'entraîne. On a symbolisé le dispositif permettant le réglage en hauteur susdit par un cric hydraulique 16 attelé entre un point fixe et une partie inférieure 5a du fourreau 5. Tout dispositif de réglage équivalent du genre à goupille ou vérin à vis pourrait également convenir.

Enfin, dans le cas représenté en figure 1, la tête 1 du mannequin est séparée du tronc et amovible. Sa fixation est assurée au moyen d'un pion 17 soudé à l'armature tubulaire 3 du buste et sur lequel est enfilée une douille 18 formant armature de la tête 1. Une vis 19 coopérant avec un taraudage d'extrémité du pion 17 au travers du fond de la douille 18 permet le blocage de la tête sur le tronc.

Il sera préféré le cas où l'extrémité du pion 17 présente un contour polygonal (par exemple un six pans) et où le fond de la douille 18 présente un évidement dont la paroi polygonale résulte, par exemple, de l'intersection de deux évidements à six pans creux décalés de 30 degrés l'un par rapport à l'autre. Par ce moyen on peut indexer l'orientation de la tête par rapport au buste de manière simple, de 30 en 30 degrés.

Sur la figure 2 on a représenté par un schéma de face un mannequin conforme à la figure 1 équipé en outre de membres articulés comme des bras 20, 21 ou pendulaires comme les jambes 22, 23 qui peuvent être plus ou moins lestées.

L'élément 6 de fixation du support peut être attelé à un mur du local d'entraînement ou arc-bouté entre son plafond et son plancher.

Le sportif venant s'entraîner se trouve donc en face d'un mannequin incliné sur l'avant d'environ 5° par rapport à la verticale et pouvant débattre autour d'une articulation globale inférieure possédant 3 axes orthogonaux et s'élever par coulissement sous les coups du sportif. En réglant le freinage des articulations et notamment du fourreau 6 par rapport au support 5, et la raideur du ou des ressorts 15, on oppose au sportif qui s'entraîne un «adversaire» dont on peut régler les réactions et ainsi simuler la catégorie de poids. Ces déplacements du mannequin obligent constamment le sportif à modifier son attitude et sa place pour retrouver une position optimale par rapport au mannequin.

Equipé de membres, le mannequin s'adapte aux sports dans lesquels il convient de travailler le jeu de jambe (crochetage, balayage)... ou permet de simuler la garde de l'adversaire faisant obstacle à la frappe de celui qui s'entraîne.

L'un des modes de réalisation avantageux du mannequin selon l'invention consiste à réaliser tête et buste par surmoulage d'un matériau synthétique alvéolaire (par exemple mousse de polyuréthane) sur leur armature métallique respective. On peut à cet égard imaginer que tête et buste ne soient pas séparés mais reliés par un élément élastique permettant une rotation relative de la tête par rapport au buste à l'encontre du couple de rappel en torsion de cet élément élastique.

L'invention trouve une application intéressante dans le domaine des équipements sportifs.

## Revendications

1. Mannequin pour l'entraînement aux sports de combat comportant au moins un buste (2) et une tête (1), caractérisé en ce qu'au moins le buste (2) comporte un élément d'armature (3) longitudinal pourvu à sa partie supérieure, à la hauteur des omoplates, d'une platine (4) transversale, ledit élément d'armature coopérant avec un support qui comprend:
- un fourreau tubulaire (5) monté à rotation autour d'un élément vertical (6) de fixation du support sur une structure fixe;
- une jambe de soutien (8) coudée dont une extrémité (8b ) coopère avec la partie inférieure (3a ) dudit élément d'armature (3), et dont l'autre extrémité (8a) est articulée à la partie inférieure du fourreau (5) autour de deux axes (10, 11) perpendiculaires entre eux et perpendiculaires à l'axe (6) de rotation du fourreau; et
- un dispositif élastique (15) attelé entre la partie supérieure du fourreau (5) et la platine (4) susdite dont l'effettend à écarter la partie supérieure de l'élément d'armature dudit fourreau.

2. Mannequin selon la revendication 1, caractérisé en ce que ledit fourreau (5) comporte un moyen (5a, 16) de réglage de sa position le long de l'élément (6) vertical de fixation.

3. Mannequin selon la revendication 1 ou la revendication 2, caractérisé en ce que ledit fourreau (5) comporte un moyen (7) de freinage réglable de sa rotation autour dudit élément (6) de fixation vertical.

4. Mannequin selon l'une quelconque des revendications précédentes, caractérisé en ce qu'il possède une butée (12) limitant le débattement de la jambe de soutien (8) sous l'effet de l'organe (15) élastique définissant ainsi l'inclinaison maximale de l'élément d'armature (3) par rapport à la verticale.

5. Mannequin selon l'une quelconque des revendications précédentes, caractérisé en ce que l'élément d'armature (3) est monté à coulissement à l'extrémité (13) de ladite jambe de soutien (8) sur laquelle il porte sous l'effet du poids du mannequin.

6. Mannequin selon l'une quelconque des revendications précédentes, caractérisé en ce que la tête du mannequin (1) est amovible et en ce que l'élément d'armature (3) susdit se prolonge (17) au-delà du buste pour coopérer avec une armature tubulaire (18) de la tête (1) assurant ainsi son attelage et l'indexation de son orientation par-rapport au buste (2).

7. Mannequin selon la revendication 6, caractérisé en ce que la tête du mannequin comporte un élément femelle (18) polygonal susceptible de coopérer avec un élément mâle (17) correspondant de l'extrémité dudit élément d'armature (3) pour former lesdits moyens d'indexation.

8. Mannequin selon la revendication 7, caractérisé en ce que les éléments d'armature (3, 18) susdits du buste (2) et de la tête (1) sont des inserts métalliques noyés par surmoulage dans une matière synthétique alvéolaire moulée constituant la tête et le buste proprement dits.

## Patentansprüche

1. Trainingspuppe für den Wettkampfsport mit mindestens einem Oberkörper (2) und einem Kopf (1), dadurch gekennzeichnet, dass mindestens der Oberkörper (2) ein längliches Verstärkungselement (3) aufweist, das in seinem oberen Abschnitt in der Höhe der Schultern mit einer Querplatte (4) ausgestattet ist, wobei das genannte Verstärkungselement mit einem Träger zusammenwirkt, der
- eine röhrenförmige Hülse (5), die drehbar um ein senkrechtes Element (6) angeordnet ist, das zum Halten des Trägers auf einem feststehenden Aufbau dient;
- eine gekrümmte Stütze (8), deren eines Ende (8b) mit dem unteren Abschnitt (3a) des genannten Verstärkungselementes (3) zusammenwirkt, und deren anderes Ende (8a) im unteren Abschnitt der Hülse (5) in zwei Achsen (10, 11) angelenkt ist, die zueinander und zu der Drehachse (6) der Hülse senkrecht angeordnet sind; und
- eine elastische Vorrichtung (15), die zwischen dem oberen Abschnitt der Hülse (5) und der genannten Platte (4) angebracht ist und deren Wirkung den oberen Teil des Verstärkungselementes der genannten Hülse wegdrückt, aufweist.

2. Puppe nach Anspruch 1, dadurch gekennzeichnet, dass die genannte Hülse (5) ein Mittel (5a, 16) zum Einstellen seiner Position längs des senkrechten Befestigungselements (6) aufweist.

3. Puppe nach Anspruch 1 oder 2, dadurch gekennzeichnet, dass die genannte Hülse (5) ein Mittel (7) zum regelbaren Bremsen ihrer Drehbewegung um das genannte senkrechte Halteelement (6) aufweist.

4. Puppe nach einem der vorhergehenden Ansprüche, dadurch gekennzeichnet, dass sie einen Anschlag (12) aufweist, der das Ausfedern der Stütze (8) unter der Wirkung der elastischen Vorrichtung (15) begrenzt und so den maximalen Neigungswinkel des Verstärkungselements (3) bezüglich der Senkrechten festlegt.

5. Puppe nach einem der vorhergehenden Ansprüche, dadurch gekennzeichnet, dass das Verstärkungselement (3) mittels einer Führung am Ende (13) der genannten Stütze (8) befestigt ist, auf der es das Gewicht der Puppe trägt.

6. Puppe nach einem der vorhergehenden Ansprüche, dadurch gekennzeichnet, dass der Kopf (1) der Puppe abnehmbar ist und das genannte Verstärkungselement (3) sich über den Oberkörper hinaus verlängert, um mit einer röhrenförmigen Verstärkung (18) des Kopfes (1) zusammenzuwirken, wobei so seine Verbindung und die Indexierung seiner Ausrichtung bezüglich des Oberkörpers (2) sichergestellt wird.

7. Puppe nach dem Anspruch 6, dadurch gekennzeichnet, dass der Kopf (1) der Puppe ein vieleckiges buchsenartiges Element (18) aufweist, das in der Lage ist, mit einem steckerartigen Element (17) zusammenzuwirken, das dem Ende des genannten Verstärkungselements (3) zugeordnet ist, um die genannten Indexierungsmittel zu bilden.

8. Puppe nach Anspruch 7, dadurch gekennzeichnet, dass die Verstärkungselemente (3, 18) des genannten Oberkörpers (2) und des Kopfes (1) metallische Einsatzteile sind, die durch Einformen in ein zellförmiges synthetisches Material eingebettet ist, das zum eigentlichen Kopf und Oberkörper gestaltet ist.

## Claims

1. Dummy for training in combat sports having at least a bust (2) and a head, (1) characterized in that at least the bust (2) includes a longitudinal frame element (3) with a transverse plate (4) at its upper part, at the height of the shoulder blades, said frame element cooperating with the support which includes:
- a tubular sleeve (5) mounted for rotation about a vertical element (6) fixing the support on a fixed structure,
- a bent support leg (8) one end (8b) of which cooperates with the lower part (3a) of said frame element (3) and the other end (8a) of which is hinged at the lower part of the sleeve (5) about two axes (10, 11) perpendicular to each other and perpendicular to the axis of rotation (6) of the sleeve,
- and a resilient device (15) coupled between the upper part of the sleeve (5) and said plate, (4) which tends to move the upper part of the frame element away from said sleeve.

2. Dummy according to claim 1, characterized in that said sleeve (5) includes a means (5a, 16) for adjusting its position along the vertical fixing element (6).

3. Dummy according to claim 1 or claim 2, characterized in that said sleeve (57 has a means (7) for adjustably braking its rotation about said vertical fixing element (6).

4. Dummy according to any one of the preceding claims, characterized in that it includes a stop (12) limiting the movement of the supporting leg (8) under the effect of the resilient member (15) thus defining the maximum inclination of the frame element (3) with respect to the vertical.

5. Dummy according to any one of the preceding claims, characterized in that the frame element (3) is slidably mounted at the end (13) of said supporting leg (8) on which it bears under the effect of the weight of the dummy.

6. Dummy according to any one of the preceding claims, characterized in that the head of the dummy (1) is separable and in that said frame element (3) is extended (17) beyond the bust for cooperating with the tubular frame (18) of the head (1) thus ensuring coupling thereof and indexing of its orientations with respect to the bust (2).

7. Dummy according to claim 6, characterized in that the head of the dummy has a polygonal female element (18) capable of cooperating with a corresponding male element (17) at the end of said frame element (3) for forming said indexing means.

8. Dummy according to claim 7, characterized in that said frame elements (3, 18) of the bust (2) and of the head (1) are metal inserts embedded by molding in a molded synthetic cellular material forming the head and the bust properly speaking.
